# EUROPÄISCHE PATENTSCHRIFT

(11) **EP 0 935 685 B1**
(45) Veröffentlichungstag und Bekanntmachung des Hinweises auf die Patenterteilung: **27.03.2002**
(21) Anmeldenummer: 97948829.3
(22) Anmeldetag: 29.10.1997
(51) Int. Cl.: D06B 15/02

(54) **VORRICHTUNG ZUM BEARBEITEN VON BAHNFÖRMIGEM MATERIAL**
MACHINING DEVICE FOR STRIPLIKE MATERIAL
DISPOSITIF D'USINAGE DE MATERIAUX SOUS FORME DE BANDES

(30) Priorität: 02.11.1996 DE 29619695 U
(43) Veröffentlichungstag der Anmeldung: 18.08.1999
(73) Patentinhaber: Zimmer, Johannes, A-9020 Klagenfurt (AT)
(72) Erfinder: Zimmer, Johannes, A-9020 Klagenfurt (AT)
(74) Vertreter: Patentanwälte Wenzel & Kalkoff
(86) Internationale Anmeldenummer: EP9705960
(87) Internationale Veröffentlichungsnummer: WO9820193

(56) Entgegenhaltungen:
- EP-A- 0 534 930
- US-A- 2 878 778

## Beschreibung

Die Erfindung betrifft eine Vorrichtung zum Bearbeiten von bahnförmigem Material, umfassend eine in Vorrichtungslänge sich erstreckende Arbeitswalze, eine eine Gegenanlagefläche bildende Gegenanlage, gegen die das Bahnmaterial mittels der Arbeitswalze über die der Bahnbreite entsprechende Arbeitsbreite preßbar ist, einen an seiner Vorderseite die Arbeitswalze umfangsseitig lagernden und sie mit Anpreßkraft beaufschlagenden Preßlagerkörper, einen in Vorrichtungslänge sich erstreckenden Stützträger, wobei der Preßlagerkörper und eine Stützwand des Stützträgers in Anpreßrichtung relativ zueinander bewegbar angeordnet sind, und eine Anpreßkraft erzeugende Anpreßeinrichtung, die einen zwischen Preßlagerkörper und der Stützwand bei der Relativbewegung sich ändernden, in Vorrichtungslänge sich erstreckenden Raum und einen darin angeordneten Druckschlauch umfaßt, wodurch zwischen einer an der Preßlagerkörperrückseite gebildeten Gegenanlagefläche für den Schlauch und der Stützwand ein über die Preßlagerkörperrückseite Anpreßdruck ausübender, im Profilquerschnitt oval- oder flachförmiger Druckraum vorgesehen ist, dessen Druckvolumen durch die Druckschlauchfüllung mit Druckmedium bestimmt ist. Solche Vorrichtungen werden insbesondere zum Abquetschen, d.h. Entwässern von Bahnen in sogenannten Foulards verwendet.

Eine gattungsgemäße Vorrichtung ist aus US-PS 2 878 778 bekannt. Zum Erzeugen der gewünschten hohen Anpreßdrücke auf die Arbeitswalze (Quetschwalze) erweist sich die Anpreßeinrichtung mit aufblasbarem Druckschlauch als besonders geeignet. Allerdings entstehen bei den bekannten Vorrichtungen immer wieder Anpassungsprobleme und Laufunregelmäßigkeiten der Walzen, und mit erhöhten Leistungsanforderungen insbesondere hinsichtlich Gleichmäßigkeit und Einstellbarkeit der Abquetschkraft sind relativ aufwendige, Herstellungskosten erhöhende Konstruktionen verbunden. Eine für den Schlauch vorgesehene Randklemmbefestigung führt zu Verschleiß und relativ geringer Haltbarkeit. Lagerrollen sind axial an einem schwenkbaren Rahmen gelagert und geführt, auf den die mittels Druckschlauch erzeugte Anpreßkraft ausgeübt wird. Bei einer anderen bekannten Vorrichtung (EP-B1-0 534 930) sind besondere Maßnahmen zur elastischen Anpassung der Arbeitswalze vorgesehen, wobei mehrere Druckkraft erzeugende, getrennt ansteuerbare Elemente durch pneumatische Kolben gebildet sind.

Ziele der Erfindung bestehen darin, eine gattungsgemäße Vorrichtung zum Bearbeiten von bahnförmigem Material hinsichtlich einfacher Bauweise, Lebensdauer, Betriebssicherheit, Wartung, Arbeitsfunktion und -ergebnis zu verbessern.

Diese Ziele werden in Verbindung mit den Merkmalen der eingangs genannten Vorrichtung dadurch erreicht, daß der Druckschlauch als Druckschlauchelement vorgesehen ist, das sich, im Vorrichtungslängsquerschnitt betrachtet, L-, U- oder ovalförmig mit wenigstens einem von der Schlauchgegenanlagefläche zur Vorrichtungsrückseite hin nach hinten weg gerichteten Krümmungsabschnitt und mit einem zur flächigen Anlage an die Schlauchgegenanlagefläche kommenden Anlageabschnitt erstreckt, wobei innerhalb des Raumes mit jedem Krümmungsabschnitt zwischen der Schlauchgegenanlagefläche und der Stützwand ein schlauchfreier Raum bei jedem Schlauchdruckfüllzustand gebildet ist. Erfindungsgemäß ist mindestens ein Ende des Druckschlauchelements zur hinteren Vorrichtungslängsseite hin nach hinten umgeschlagen. Mit dem Krümmungsabschnitt ist erreicht, daß das Druckschlauchelement im Bereich von großen bis hin zu kleinen Arbeitsdrücken in höchstem Maß gleichmäßig an der Anlagefläche des Preßlagerkörpers anliegt und ohne Klemmkraft ausübende Verbindungsmittel ausschließlich hinter dem Lagerkörper vorgesehen ist.

Eine besonders vorteilhafte und zweckmäßige Ausgestaltung der Erfindung besteht darin, daß eine aus Preßlagerkörper und Arbeitswalze in Anpreßverbindung gebildete Arbeitseinheit zwischen Gegenanlage und Druckschlauchelement derart angeordnet ist, daß die Arbeitseinheit, im Vorrichtungsprofilquerschnitt betrachtet, sowohl in Anpreßrichtung als auch quer dazu ohne Zwangsführung bewegbar ist. Das erfindungsgemäß angeordnete Druckschlauchelement wirkt besonders günstig mit dem ohne Zwangsführung angeordneten Preßlagerkörper zusammen. Dieser hat zur Anpressung, betrachtet in einer beliebigen Profilquerschnittsebene der Vorrichtung, drei Bewegungsmöglichkeiten. Das heißt, daß jeder Punkt des Preßlagerkörpers sich in der Ebene mit zwei Verschiebungen in zueinander senkrechten Richtungen sowie mit Teildrehung um den jeweiligen Körperpunkt bewegen kann. Infolge der Umfangslagerung der Arbeitswalze an dem Preßlagerkörper ist auch für die Arbeitswalze die Bewegungsmöglichkeit mit den drei Freiheitsgraden erreicht. Im Bereich der Anpreßpositionen der Arbeitswalze ist diese im Betriebzustand praktisch schwimmend, d.h. in bezug auf die Stützwand des Stützträgers ohne translatorische Führung und ohne Schwenkführung gelagert. Die frei, d.h. sich selbsttätig einstellenden Parallel- und Kipplagen des Preßlagerkörpers in bezug auf die Stützwand des Stützträgers, in Profilquerschnittsebene betrachtet, entstehen in Kombination mit Gestalt, Deformierbarkeit und Anordnung des flachen Druckschlauchelements. Man erkennt, daß der Preßlagerkörper im Bereich der Anpreßpositionen in einem freien Spielraum angeordnet ist, in dem er seine Positionen zwischen dem Druckschlauchelement und der Arbeitswalze frei beweglich findet. Die Arbeitseinheit arbeitet mit selbsttätiger Anpassung an den Betriebszustand leichtgängig, und zwar ohne kostenaufwendige komplizierte Antriebs- und Steuerungsmittel. Es ist gefunden worden, daß Arbeitsfunktion und Arbeitsergebnis aufgrund der freien Bewegungsmöglichkeit mit den drei Freiheitsgraden bereits dann wesentlich verbessert sind, wenn dieses freie Bewegungsspiel relativ klein, nämlich mit Spiel von einigen Zehntel Millimetern vorgesehen wird, wobei es zweckmäßig ist, für größere Arbeitsbreiten, d.h. zur Verwendung von relativ langen Preßlagerkörpern den Spielraum zu vergrößern.

Das Material des Druckschlauchelements ist zweckmäßig so dehnungsfest, daß auch bei besonders großen Anpreßkräften der Schlauchkrümmungsabschnitt derart expansionsfrei ist, daß ein Ausweichen des Schlauches im Schlauchkrümmungsabschnitt in den schlauchfreien Raum zuverlässig vermieden ist.

Um das Schlauchelement besonders einfach und geschützt sowie innerhalb einer besonders kompaktbauenden Anpreßeinrichtung unterzubringen, kann der Stützträger wenigstens einen zweiten hinteren, an der Vorrichtungsrückseite gelegenen Raum umfassen, wobei sich der Schlauch-Krümmungsabschnitt mit Abstützung an wenigstens einer Rauminnenwand in den zweiten Raum hinein erstreckt. Zweckmäßig kann die Stützwand mit Durchgängen für die Schlauchkrümmungsabschnitte versehen sein. Eine besonders zweckmäßige Gestaltung besteht darin, daß die Stützwand zwischen zwei Durchgängen einen Anlagekern für ein diesen einfassendes Schlauchelement bildet. Das erfindungsgemäpe, nach hinten abgekrümmte Druckschlauchelement eignet sich besonders vorteilhaft zur Zonenaufteilung über die Arbeitsbreite. So sind in bevorzugter Ausgestaltung der Erfindung über die Länge des Stützträgers verteilt angeordnete Druckschlauchelemente vorgesehen, wobei die Schlauchanlageabschnitte in Reihenanordnung an der Preßlagerkörperanlagefläche anliegen und zwischen den aneinandergereihten Schlauchanlageabschnitten diese beabstandende, durch die Schlauchkrümmungsabschnitte gebildete schlauchfreie Zwischenräume vorgesehen sind, während vorzugsweise die nach hinten gerichteten Teile benachbarter Krümmungsabschnitte in Anpreßberührung sind.

Zweckmäßig kann der Stützträger im Profilquerschnitt L- oder U-förmig und zur Arbeitswalze hin offen sein, wobei zweckmäßig wenigstens ein Schenkel des Stützträgerprofils ein Positionierelement für den Preßlagerkörper bildet und vorzugsweise jeder Schenkel des Stützträgers den Preßlagerkörper vollständig übergreift.

Zweckmäßig kann der Stützträger in seiner Position an der Gegenanlage mittels einer Halteeinrichtung verlagerbar und in der Ortsposition festsetzbar sein. Dabei besteht eine besonders vorteilhafte Gestaltung darin, daß zwischen Halteeinrichtung und Stützträger eine Bewegungseinrichtung angeordnet ist, mittels der der Abstand des Stützträgers zur Gegenanlage einstellbar und feststellbar ist.

Auf noch andere zweckmäßige und vorteilhafte Ausgestaltungen der Erfindung sind Unteransprüche gerichtet, und besonders zweckmäßige und vorteilhafte Ausbildungsformen oder -möglichkeiten der Erfindung werden anhand der folgenden Beschreibung der in der schematischen Zeichnung dargestellten Ausführungsbeispiele näher beschrieben. Es zeigen
- Fig. 1: im Profilquerschnitt eine erfindungsgemäße Vorrichtung in einer Arbeitsposition,
- Fig. 2: die Vorrichtung der Fig. 1 im Teillängsquerschnitt gemäß Ansicht A-B,
- Fig. 3: im Profilquerschnitt eine erfindungsgemäße Vorrichtung mit um die Achse einer Gegenwalze schwenkbar angeordnetem Stützträger,
- Fig. 4: im Profilquerschnitt eine erfindungsgemäße Vorrichtung außerhalb des Betriebs,
- Fig.5a u.b: im Profilquerschnitt eine erfindungsgemäße Arbeitsvorrichtung in zwei maximal gekippten Arbeitspositionen einer Arbeitswalze an dem seitlichen Scheitel einer Gegenanlagewalze,
- Fig. 6: im Profilquerschnitt eine erfindungsgemäße Vorrichtung mit Gleitschalenlagerung für die Arbeitswalze,
- Fig. 7: die Vorrichtung der Fig. 1 im Längsquerschnitt außerhalb des Betriebszustandes mit Spalt zwischen Arbeitswalze und Gegenanlage,
- Fig. 8: die Vorrichtung der Fig. 7 im Längsquerschnitt gemäß C-D,
- Fig. 9 bis 11: im Profilquerschnitt sowie im Teillängsquerschnitt erfindungsgemäße Vorrichtungen mit V-förmiger Lageraufnahme für die Arbeitswalze und
- Fig. 12: in Längsdraufsicht und Teildarstellung eine Spül-/Reinigungszuleitung der Vorrichtung in Fig. 11.

Erfindungsgemäße Vorrichtungen gemäß Fig. 1 bis 12 umfassen einen einen Querstützträger bildenden Tragbalken 1, eine Anpreßeinrichtung 2 mit Druckschlauchelement 2.N, einen daran abgestützten Preßlagerkörper 3 mit Lagerelementen 4 bzw. 410, 411, eine Arbeitswalze 5, die an der Vorderseite des Lagerkörpers 3 mittels der Lagerelemente umfangsseitig gelagert ist, und eine Gegenanlage in Form einer Gegenwalze 6. Tragbalken 1, Preßlagerkörper 3 mit Lagerelementen, Arbeitswalze 5 und Gegenwalze 6 erstrecken sich über die Vorrichtungsarbeitsbreite. Diese entspricht der in Vorrichtungslänge sich erstreckenden Breite einer zu bearbeitenden Bahn 90, die die Vorrichtung durch einen Anpreßspalt (Quetschfuge) zwischen Arbeitswalze 5 und Gegenanlage 6 passiert. Die Arbeitswalze 5 ist im Bereich des seitlichen Scheitels der Gegenwalze 6 angeordnet, wobei die Drehachse der Arbeitswalze 5 in oder im Bereich einer Horizontalebene 61 liegt, in der die Achse der Gegenwalze 6 liegt. Die Walzen 5 und 6 drehen gegensinnig und ziehen die Bahn 90 bei Arbeitsanpressung nach oben durch den Anpreßspalt. In der Darstellung der Ausführungsbeispiele dreht die Arbeitswalze 5 in Richtung L links herum, während die Gegenwalze 6 in Pfeilrichtung R rechts herum dreht.

Der Tragbalken 1 und die Gegenwalze 6 sind an einem nicht dargestellten Rahmen einer Bearbeitungsmaschine gelagert. Die Gegenwalze 6 hat einen wesentlich größeren Durchmesser als die Arbeitswalze 5 und wird über ihre Achsenden axial angetrieben. Der Walzenkern besteht vorzugsweise aus rostfreiem Stahl. Die Manteloberfläche der Walze 6 kann veredelt, z.B. verchromt sein, oder sie ist mit einem elastischen Mantel aus Kunststoff, Gummi od.dgl. ausgestattet. Die Oberfläche der Arbeitswalze 5 ist vorzugsweise gummiert.

Die Arbeitswalze 5 kann mit einem außerhalb der Arbeitsbreite angeordneten, nicht dargestellten Umfangsantrieb oder auch einem Axialantrieb verbunden sein. Der Antrieb der Arbeitswalze 5 kann für den Sonderfall erfolgen, daß in der Quetschfuge der Arbeitszone 60 eine sehr geringe Reibungskraft wirkt. Hingegen ist es an sich besonders vorteilhaft, die Arbeitswalze 5 ohne Eigenantrieb vorzusehen. Dadurch wird erreicht, daß die Arbeitswalze 5 geringfügig verlangsamt an der Bahn 90 bzw. der Gegenwalze 6 abrollt. In der Arbeitszone 60 entsteht zwischen der Walze 5 und der Walze 6 eine Friktion aufgrund der nacheilenden Walze 5. Es wurde gefunden, daß sich die Nacheilungsfriktion idealerweise in Anpassung auf jeden Betriebsfall selbsttätig einstellt, wenn die Arbeitswalze 5 ohne Zwangsführung, d.h. allseitig mit freiem Spiel während des Anpreßbetriebs angeordnet wird. Die Selbsteinstellung erfolgt bei jeweils geringster Belastung der Bahn 90 und damit bestmöglicher Vermeidung von Bahndeformationen durch Stauchung oder Dehnung. Herkömmliche mit solchen Deformationen verbundene nachteilige Folgen wie insbesondere reibungsbedingter Verschleiß sind beseitigt.

Wie aus Fig. 1, 3, 5a bis 6 ersichtlich, kann die Bahn 90 wahlweise senkrecht zur Horizontalebene 61 oder vor und/oder nach dem Passieren der Walzen 5, 6 mit Umschlingung an der Gegenwalze 6 geführt sein. Die Bahn 90 wird durch einen unterhalb der Behandlungsvorrichtung angeordneten Tauchtrog 8, der mit flüssigem Medium (Flotte) gefüllt ist, geführt, wobei sie je nach Struktur und Beschaffenheit mehr oder weniger Flotte aufnimmt. Die Bahn 90, insbesondere ein Foulard, wird beim Passieren der Arbeitszone 60 zwischen Arbeitswalze 5 und Gegenwalze 6 abgequetscht. Die abgequetschte Flüssigkeit tropft in den im Raumbereich unter der Abquetschstelle angeordneten Trog 8 zurück. Die nach ihrer Abquetschung nur noch minimale Restflotte aufweisende Bahn kann in Vertikalrichtung weitergeführt sein (Bahn 90.0), oder sie kann zweckmäßig bis zum oberen Scheitel der Walze 6 geführt und dort abgenommen werden (Bahn 90.1). Zweckmäßig kann es auch sein, die Bahn hinter dem oberen Scheitel der Walze 6 noch weiter an dieser zu führen (Bahn 90.2). Vorteilhaft ist der freie Rand der unteren Tragbalkenlängswand in Form einer schrägen Abtropffläche 112 verlängert, über die durch die Anpreßzonen zwischen den Lagerelementen des Körpers 3 und der Arbeitswalze 5 mitgenommene Flotte in den Trog 8 geführt wird.

In beispielhafter erfindungsgemäßer Gestaltung gemäß Fig. 1 bis 8 ist der während des Arbeitsbetriebs in seiner Ortsposition eingestellte und festgesetzte Tragbalken 1 in einen zur Gegenwalze 6 hin offenen U-förmigen vorderen Raum und einen hinteren Flachraum 16, die sich parallel über die Arbeitsbreite erstrecken, unterteilt. Die Wand zwischen dem hinteren Raum 16 und dem vorderen Raum bildet eine Stützwand 12 mit ebener Anlagefläche für die Flachseiten gerader Anlageabschnitte 21 von flachen Druckschlauchelementen 2.N. Gegen die anderen Flachseiten der Druckschlauchelemente 2.N liegt eine ebene Anlagefläche 31 des Preßlagerkörpers 3 an.

In einer Basisbetriebsposition gemäß Fig. 1 und 2 befindet sich der Preßlagerkörper 3 lediglich mit den Druckschlauchelementen 2.N und über zylindrische Preßstabkörper 4 bildende Lagerelemente mit der Arbeitswalze 5 in Berührung. Aus dieser Position ist der Lagerkörper 3 unter Wirkung der Schlauchkraft, im Stirnprofilquerschnitt betrachtet, bezüglich eines jeden Punktes parallel zu der Horizontalebene 61 in Doppelrichtung T2 bzw. in Anpreßrichtung und senkrecht dazu in Doppelrichtung T1 verschiebbar sowie um einen jeden solchen Punkt mit Teildrehung in Doppelrichtung D3 drehbar. Der Preßlagerkörper 3 weist also, im Vorrichtungsprofilquerschnitt betrachtet, drei Bewegungsfreiheitsgrade auf. Diese Freiheitsgrade bestehen gleichermaßen für die in Anpreßverbindung gebildete Arbeits- und Funktionseinheit, die also durch die Anpreßanlage des Lagerkörpers 3 mit seinen Stabkörpern 4 an der Arbeitswalze 5 gebildet ist. Es ist ersichtlich, daß die Arbeitseinheit 3, 4, 5 sowohl in Anpreßrichtung als auch quer dazu Spielraum zum Auffinden ihrer Betriebsposition hat. Dies hat zur Folge, daß die Anpreßwalze 5 in dem Spielbereich selbsttätig und leichtgängig die optimale Anpreßanlage gegen die Gegenwalze 6 findet. Diese Positionierung wird im folgenden Selbstpositionierung genannt. Wie aus Fig. 2 und 8 ersichtlich, ist der Lagerkörper 3 auch bezüglich eines jeden Punktes in seinen Querschnittsebenen mit drei Freiheitsgraden T4, T5 und D6 bewegbar. Zu diesem Zweck sind zwischen den Stirnflächen des Lagerkörpers 3 und den Stirnwänden 110 des Tragbalkens 1 Spaltabstände S vorgesehen. Sämtliche Ausführungsbeispiele weisen diese Art der Spiellagerung des Lagerkörpers 3 bzw. der Arbeitswalze 5 auf.

Um die genannten Freiheitsgrade zu erzielen, kommt es darauf an, daß der Lagerkörper 3 ohne mit dem Tragbalken 1 verbundene Zwangsführungsmittel zwischen den Druckschlauchelementen 2.N und der Arbeitswalze 5 angeordnet ist. Zweckmäßig sind dem Lagerkörper 3 an dem Tragbalken 1 angeordnete Positionierelemente zugeordnet. Gemäß Ausführungsbeispiel sind Positionierelemente 11, 110 durch die Schenkel bzw. Stirnwände des zur Anlagewalze 6 hin offenen U-Profils des Tragbalkens 1 gebildet. Diese Elemente 11, 110 begrenzen die mit den drei Freiheitsgraden freie Spielbewegung des Lagerkörpers 3. So ist zwischen den Positionierelementen die freie Versatz-/ Kippeinstellung z.B. zwischen den im Vorrichtungsprofilquerschnitt gezeigten maximalen Positionen in Fig. 5a und 5b möglich. Der Bereich der Betriebs-Spielbewegung des Anpreßkörpers 3 mit drei Freiheitsgraden kann insbesondere bei kleinen und mittleren Arbeitsbreiten relativ klein sein. Es wurde gefunden, daß in den Diagonal-Kipplagen gemäß Fig. 5a und 5b Abstände F der innen liegenden Lagerkörperkanten von den Positionierelementen 11 zweckmäßig in der Größenordnung von 0,5 mm bis 5 mm liegen, um die Betriebs-Schwimmbeweglichkeit zur Selbstpositionierung zu erzielen.

Der zur Gegenwalze 6 offene Raum des Tragbalkens 1 bildet auch einen Halteraum für den Preßlagerkörper 3, und zwar zum Rüsten und außerhalb des Anpreßbetriebs. Dies wird aus Fig. 4 deutlich. Dort steht der Lagerkörper 3 auf der ein Positionierelement 11 bildenden unteren Längswand des Tragbalkens 1 auf. In dieser Position liegt die Arbeitswalze 5 mit ihren Enden auf Ablageelementen 51 auf, die außerhalb der Arbeitsbreite an den Vorrichtungsstirnseiten angeordnet sind.

Wie aus Fig. 4 ersichtlich, ist dort zwischen den zylindrischen Preßstabkörpern 4 und der Arbeitswalze 5 eine Gleitund Abdeckfolie 43 angeordnet, die sich über die Länge der Stabkörper 4 erstreckt. Außerhalb des Betriebszustandes hängt die Folie 43, deren oberer Rand mittels Klemmnut 72 oberhalb des Tragbalkens 1 an der Halteeinrichtung 7 befestigt ist, mit planer Fläche senkrecht nach unten. Die Folie 43 stellt sicher, daß die Stabkörper 4 und der Lagerkörper 3 durch Flotte oder Flüssigkeit nicht verunreinigt werden. Die an die Folie gelangende Substanz läuft an dieser nach unten über ihren unteren freien Rand in eine Aufnahmerinne ab. Im Betriebszustand, d.h. in der angepreßten Position der Arbeitswalze 5 zwischen den Stabkörpern 4 und der Gegenanlage 6, bildet die Folie 43 eine Gleitanlage und -fläche für die Arbeitswalze 5. Dabei wird die Folie 43 zwischen Klemmnut 72 und den Stabkörpern 4 gespannt gehalten, und zwar infolge der zwischen den Stabkörpern 4 und der Arbeitswalze 5 nach unten, von der Klemmnut 72 weg gerichteten Walzenlaufbewegung in Richtung L. Die Folie 43 und ihr Material sind so beschaffen, daß sie im Anpreßbereich entsprechend den Wölbungen der Stabkörper 4 und der Arbeitswalze 5 gewölbt wird, sie insoweit also formanpaßbar ist, wie dies in Fig. 4 gestrichelt dargestellt ist. Infolge der hängenden Anordnung der Folie 43 und ihrer Formanpaßbarkeit wird die Schwimmbeweglichkeit der Arbeitswalze 5 nicht behindert. Besonders zweckmäßig ist es, die Folie 43 beidseitig mit besonders gleitfähigen Flächen zu versehen.

Der Tragbalken 1 ist vorzugsweise an seinen Enden außerhalb der Arbeitsbreite mit Halteeinrichtungen 7 einer nicht dargestellten Auftragungsmaschine gehalten. Die Einrichtungen 7 sind vorzugsweise höhenverstellbar, d.h. im Abstand zur Horizontalebene 61 veränderbar angeordnet. Die Höhenpositionen sind feststellbar. In Fig. 5a und 5b sind zwei Positionen des senkrecht zur Horizontalebene 61 translatorisch versetzten Tragbalkens 1 der Fig. 1 dargestellt. In Fig. 5a ist der Tragbalken 1 um das Maß A etwas nach oben, während er in Fig. 5b um das Maß B etwas nach unten versetzt ist. Durch einen solchen Versatz läßt sich der Kraftfluß zur Anpressung gezielt beeinflussen. Auch läßt sich die Anlageposition der Arbeitswalze 5 gegen die Gegenwalze 6 in gewünschtem (geringfügigem) Maß verstellen, womit besondere Anpassungen hinsichtlich der Abquetschwerte, der Bahnbeschaffenheit und/ oder der Walzenausführungen möglich sind. In Fig. 5a kommt die Arbeitswalze 5 etwas oberhalb des seitlichen Scheitels der Walze 6 an dieser zu liegen, während in Fig. 5b die Walze 5 etwas unterhalb des seitlichen Scheitels der Walze 6 zu liegen kommt. Infolge der erfindungsgemäßen Versatz-/Kippbewegbarkeit des Lagerkörpers 3 erfolgt dabei die Selbstpositionierung der Arbeitswalze 5 gegen die Gegenwalze 6.

An Längsschmalseiten des Lagerkörpers 3 sind, über die Körperlänge durchgehend, Rippen 32 ausgebildet. Statt der Rippen können entsprechende erhabene Elemente vorgesehen sein. Sie bilden, in der jeweiligen Profilquerschnittsdiagonale des Lagerkörpers 3 betrachtet, Kippkanten, die gegen die Positionierelemente 11 zu liegen kommen, oder, wie aus Fig. 4 ersichtlich, Füße für den außerhalb des Betriebszustandes auf der unteren Wand aufstehenden Lagerkörper 3.

Die anhand der Fig. 5a und b erläuterte Betriebsversatzanordnung der Arbeitswalze 5 kann zweckmäßig auch dadurch zustande gebracht werden, daß, wie in Fig. 3 dargestellt, der Tragbalken 1 um die Achse der Gegenwalze 6 schwenkbar und feststellbar angeordnet ist. Die so erzielte Schräglage ist für die Anpassung und Selbstpositionierung besonders günstig.

Wie insbesondere aus Fig. 3 und 4 ersichtlich, ist die Halteeinrichtung 7 durch einen zur Gegenwalze 6 offenen Querträger gebildet, der stirnseitig außerhalb der Arbeitsbreite in seiner Position verstellbar und einstellbar gelagert ist. Wie man aus Fig. 4 erkennt, kann eine Lagerung 73 für die Halteeinrichtung 7 durch eine maschinenstationäre, Lagerelemente umfassende Hilfseinrichtung gebildet sein, um die Halteeinrichtung 7 quer zur Arbeitswalze 5 in Richtungen V verschiebbar zu positionieren. In der gewünschten Position wird die Einrichtung 7 festgesetzt, so daß sie im Betriebszustand einen ortsfesten Stützkörper bildet.

Auch bildet die Halteeinrichtung 7 eine Schiebeaufnahme für den Tragbalken 1. Zwischen der Rückwand des Querträgers und der rückwärtigen Wand des Tragbalkens 1 ist eine pneumatisch betriebene Bewegungseinrichtung 71 angeordnet, mittels der der Abstand des Tragbalkens 1 zur Gegenwalze 6 einstellbar und feststellbar ist. Insbesondere läßt sich durch Betätigung der Bewegungseinrichtung 71 der Tragbalken 1 in der Schiebeaufnahme der Halteeinrichtung 7 nach innen zurückholen, um in der Rüstposition zum Einziehen einer Bahn 90 und/oder zum Wechseln der Arbeitswalze 5 oder der Gegenwalze 6 ausreichend Rüstraum zur Verfügung zu haben. Gleichfalls ist es möglich, daß die Halteeinrichtung in ihrer Halterung 73 von der Gegenwalze 6 weggesetzt wird, um, wie in Fig. 4 dargestellt, die Folie 43 und die Arbeitswalze 5 beiderseits längsseitig freizugeben.

Für die Zwecke der Erfindung ist die Arbeitswalze 5 ausschließlich umfangsseitig an dem Preßlagerkörper 3 gelagert, und zwar mittels der an dem Lagerkörper 3 angeordneten, an dessen Vorderseite frei liegenden Lagerelemente. Wie anhand der Ausführungsbeispiele dargestellt, ist es zweckmäßig, daß die Lagerelemente zylindrische Preßstabkörper 4 mit gleichem Kreisquerschnitt sind, deren Stabdurchmesser kleiner als der der Arbeitswalze 5 sind. Die Stäbe 4 können fest angeordnet sein oder als drehbare Rollen 4 in entsprechenden Rollenaufnahmen des Lagerkörpers 3 aufgenommen werden. Es wurde gefunden, daß dann je nach dem Selbstpositionierungszustand eine oder beide Rollen während des Arbeitsbetriebs, d.h. bei ohne Eigenantrieb drehender Arbeitswalze 5, stillstehen. Bei mit der Arbeitswalze 5 gegensinnig drehender Rolle 4 ist die Drehgeschwindigkeit der Rolle 4 bisweilen erheblich kleiner als die der Walze 5. Während der Selbstpositionierung kann sich der Preßlagerkörper 3 um die Arbeitswalze 5, d.h. auf einem ihrem Durchmesser entsprechenden Kreisbogen in geeignetem Maß verlagern. Die Stabrollenumfangslagerung für die Arbeitswalze 5 ist auch besonders vorteilhaft, um austauschbare Arbeitswalzen 5 mit unterschiedlichen Durchmessern verwenden zu können.

Wie aus Fig. 6 ersichtlich, ist die erfindungsgemäße Schwimmverlagerung auch in Kombination mit einer schalenförmigen Gleitlagermulde anstelle der Stabrollen 4 geeignet. Eine Gleitschale 411 bildet eine formangepaßte Aufnahme 42 für die Arbeitswalze 5. Sie ist zweckmäßig als selbständiger Anlagekörper vorgesehen, der in im Profilquerschnitt trapezförmiger Steck-Klemmpassung unverlierbar in den Preßlagerkörper 3 einsetzbar ist.

Im Ausführungsbeispiel der Fig. 9 bis 11 ist anstelle der Stabrollenlagerung für die Arbeitswalze 5 eine im Profilquerschnitt V-förmige Gleitaufnahme 41 vorgesehen. Es ist ein stumpfer Aufnahmewinkel gebildet, wobei sich die Arbeitswalze 5 in tangentialer Anlage gegen ebene Gleitflächen von zwei V-förmig angeordneten Anpreßplatten 410 befindet. Diese sind zweckmäßig lösbar in den Preßlagerkörper 3 integriert, und zwar z.B. mittels trapezförmiger Steck-Klemmpassung, wie aus Fig. 9 und 11 ersichtlich.

Die unmittelbar an der Arbeitswalze 5 anliegenden und dem Preßlagerkörper 3 zugehörigen Anlagekörper oder -flächen bestehen vorteilhaft aus hochgleitfähigem Polytetrafluoräthylen od. dgl. Material, wobei die Teile massiv ausgeführt oder mit solchem Material beschichtet sein können.

Wie aus Fig. 1 ersichtlich, kann der erfindungsgemäß gelagerten Arbeitswalze 5 zweckmäßig eine fest mit einer Auftragungsvorrichtung verbundene Trennwand 35 zugeordnet werden. Diese erstreckt sich über die Arbeitsbreite parallel mit dem Tragbalken 1. Der freie untere Längsrand der Wand 35 erstreckt sich mit zu dem oberen Scheitel der Arbeitswalze 5 fest einstellbarem Spaltabstand. Durch geringfügig beabstandete Einstellung ist ein hydrodynamischer Dichtspalt gebildet. Dieser bewirkt, daß in dem Zwickelbereich zwischen dem Stabkörper 4, der dem oberen Scheitel der Walze 5 in deren Drehrichtung L folgt, und der Walze 5 sich ansammelnde Substanz, z.B. Färbeflotte, zurückgehalten wird, d.h. über den oberen Scheitel der Walze 5 nicht in die Arbeitszone 60 zurücklaufen kann. Einerseits kann die Substanz in Drehrichtung L der Walze 5 in den Zwickelbereich einlaufen, andererseits wird das Zurücklaufen gegen die Drehrichtung jedoch nach Maßgabe der Randbreite der Wand 35 und des Spaltabstandes gesperrt. Der Spaltabstand ist so groß, daß die Selbstpositionierung der Walze 5 nicht behindert ist. Dabei erfolgt die Einstellung des Spalts unter Berücksichtigung der während des Betriebs möglichen Positionsänderung der Walze 5, und zwar so, daß die Wand 35 die Walze 5 nicht berührt. Die Trennwand 35 ist an ihren beiden stirnseitigen Enden am Gestell einer Bearbeitungsmaschine befestigt. Zweckmäßig ist die Wand 35 mit einer Einstelleinrichtung 36 verbunden, mittels derer sie durch Heben und Senken in die gewünschte Abstandsposition zur Walze 5 gebracht werden kann.

Die Zwickelbildung entsteht insbesondere dann, wenn die Bahn 90 eine poröse, netz- oder gitterartige Struktur aufweist. Nach dem Anpressen bleiben Teilchen der mehr oder weniger viskosen Substanz im Bereich zurücktretender oder offener Bahnstellen an der Walzenoberfläche haften und werden vor dem Stabkörper 4 angesammelt, da zwischen diesem und der Arbeitswalze 5 eine relativ große Dichtwirkung vorhanden ist. Es hat sich gezeigt, daß mittels der Trennwand 35 auch bei Verwendung von Substanzen mit relativ geringer Viskosität ein relativ hohes Substanzniveau des Zwickels, in Drehrichtung L der Walze 5 betrachtet, hinter der Trennwand 35 aufgebaut werden kann. So wird zwischen Stabkörper 4, Walze 5 und Trennwand 35 eine zwischen den Vorrichtungsstirnseiten sich erstreckende Rinne gebildet. Aus dieser wird die angesammelte Substanz stirnseitig abgeführt und über die Enden der Arbeitswalze 5 in den Trog 8 geleitet. Mittels der Trennwand 35 ist es in Verbindung mit der erfindungsgemäßen Lagerung des Lagerkörpers 3 möglich, auch Bahnen solcher Art abzuquetschen und z.B. zu färben, die ungleichmäßige oder unebene Struktur haben. Hinter der Anpreßzone anfallende Substanzrückstände werden mittels des Dichtspalts abgeführt. Von Vorteil ist auch, daß die Trennwand 35 ein Arbeitsschutz ist.

Aus Fig. 11 und 12 ist eine Reinigungseinrichtung 81 in Form von Spül-/Reinigungszuleitungen ersichtlich. Eine zentrale Leitung ist bis in den Mittenbereich der Vorrichtungsbreite geführt, wo sie in Reinigungsflüssigkeit längs der Arbeitsbreite austeilende Ausgabemündungen verzweigt. Noch im angepreßten Zustand der Arbeitswalze 5 werden Substanzrückstände aus dem Zwickelbereich gelöst und zu den Vorrichtungstirnseiten hin weggespült. Die Reinigungseinrichtung 81 wird besonders zweckmäßig in Kombination mit dem durch die Trennwand 35 gebildeten Rückhaltereservoir vorgesehen.

Die Schwimmanordnung des Preßlagerkörpers 3 erfolgt in Kombination mit erfindungsgemäß angeordneten Druckschlauchelementen 2.N. Im Ausführungsbeispiel sind, vorteilhaft in ungerader Zahl, fünf Schlauchelemente 2.1 bis 2.5 vorgesehen. Diese bilden, wie aus Fig. 7 und 8 ersichtlich, gleichbreite Anpreßzonen, die in Reihenanordnung die gesamte Arbeitsbreite abdecken. Die Anpreßzonen können auch unterschiedlich lang ausgebildet sein. Jedes Schlauchelement 2.N ist über eine zugeordnete Anschlußleitung 25 an eine Druckmedium, z.B. Druckluft liefernde Quelle angeschlossen. Der Druck- und Füllzustand eines jeden Schlauchelements 2.N wird mittels eines steuerbaren, in die Leitung 25 geschalteten Ventils eingestellt. Druckmediumquelle und Ventile sind in der Zeichnung nicht dargestellt. Mit der gewählten Druckbeaufschlagung der Elemente 2.N erfolgt die gewünschte gleichmäßige oder ungleichmäßige Wirkeinstellung über die Arbeitsbreite. Durch Abschalten von seitlichen Anpreßzonen kann die Vorrichtung für Bahnbreiten genutzt werden, die kleiner als die Länge des Lagerkörpers 3 sind.

Das erfindungsgemäße Druckschlauchelement 2.N weist zwei von einer dem Preßlagerkörper 3 zugehörigen Gegenanlagefläche 31 zur Vorrichtungsrückseite hin nach hinten weggerichtete U-förmige Krümmungsabschnitte 22 auf. Wie insbesondere aus Fig. 2 und 8 ersichtlich, ist das Druckschlauchelement 2.N ein flach sich erstreckendes Schlauchstück, das, im Vorrichtungslängsquerschnitt betrachtet, die Form eines sich lang erstreckenden offenen Ovalrings hat. Dieses Schlauchelement 2.N sitzt eingefangen in dem hinteren Flachraum 16 des Tragbalkens 1 und einem Flachraum 15 zwischen der die beiden Räume 15, 16 trennenden Stützwand 12 und der ebenen Gegenanlagefläche 31 an dem Preßlagerkörper 3. Der in Längsrichtung des Lagerkörpers 3 sich lang und gerade erstreckende durchgehende Anlageabschnitt 21 des Schlauchelements 2.N bildet einen flachen Druckraum 20, der, im Profilquerschnitt des Tragbalkens 1 betrachtet, den Flachraum 15 ausfüllt. Wie aus Fig. 5a und b ersichtlich, paßt sich der Abschnitt 21 der Profilquerschnittsform des Flachraumes 15 an, die bei Kipplage des Lagerkörpers 3 trapezähnlich ist. Durch diese Anpassung und die freie Bettung an dem Schlauchabschnitt 21 wird die in schwimmender Bewegung sich einstellende Position des Lagerkörpers 3 stabilisiert.

Jedes Ovalschlauchelement 2.N ist ausschließlich innerhalb des Tragbalkens 1 angeordnet, und zwar in loser Lage in den Räumen 15, 16, d.h. ohne feste Befestigung an dem Tragbalken 1. Wie insbesondere aus Fig. 7 und 8 ersichtlich, ist die Stützwand 12 mit Aussparungen oder Durchgängen 121 versehen. Deren Querschnitt entspricht an den stirnseitigen Wänden 110 dem einfachen und im übrigen dem zweifachen Schlauchflachquerschnitt. Jeder Wandabschnitt zwischen zwei Durchgängen 121 bildet einen Anlagekern für das Ovalschlauchelement, wobei die U-Krümmungsabschnitte 22, im Längsquerschnitt betrachtet, querschnittsgleich mit dem Flachraum 16 in diesen einfassen, so daß der gerade Abschnitt des Schlauchovalrings in dem Raum 16 unterbrochen ist. In den breiteren Durchgängen 121 befinden sich die nach hinten gerichteten Teile 220 benachbarter Krümmungsabschnitte in Anpreßberührung. Die geraden Schlauchanlageabschnitte 21 liegen in Reihenanordnung an der Gegenanlagefläche 31 an. Zwischen den aneinandergereihten Schlauchanlageabschnitten 21 sind durch die Schlauchkrümmungsabschnitte 22 entstehende schlauchfreie Zwischenräume 150 gebildet, mit denen die Anlageabschnitte 21 beabstandet sind. Schlauchfreie Zwischenräume 150 entstehen auch seitlich der Stellen, wo die Krümmungsabschnitte 22 an den stirnseitigen Innenwänden 110 und der hinteren Längsinnenwand der Räume 15, 16 zu liegen kommen.

Die freien Endabschnitte 23 des Oval-Druckschlauchelements 2.N sind mit Verschiußkörpern 24 geschlossen, wobei der Verschlußkörper 24 an einem Endabschnitt 23 ein Verbindungsteil zur Verbindung mit der vorzugsweise flexiblen Anschlußleitung 25 bildet. Diese ist durch einen Durchgang nach hinten aus dem Tragbalken 1 herausgeführt.

In Fig. 2 bildet die rückwärtige Seite des Lagerkörpers 3 unmittelbar eine ebene Gegenanlagefläche 31. Wie in Fig. 3 bis 6 und 8 dargestellt, kann zwischen den Schlauchanlageabschnitten 21 und der Rückseite des Lagerkörpers 3 zweckmäßig eine durchgehende, über die Arbeitsbreite sich erstreckende Zwischenplatte 310 angeordnet sein. Diese bildet dann die Gegenanlagefläche 31 für die Anlageabschnitte 21 der Schlauchelemente 2.N. Vorzugsweise ist die Platte 310 sehr dünn, d.h., daß sie eine Stärke hat, die nur einen Bruchteil der Stärke der Rückwand 12 beträgt. Die Wandstärke der Stützwand 12 liegt in der Größenordnung der Flachquerschnitte der Räume 15, 16. Die Zwischenplatte 310 besteht aus einem einer Durchbiegung sich anpassenden Material. Sie bewirkt an der Grenzstelle zwischen mit unterschiedlichen Drücken beaufschlagten Druckzonen einen ausgleichenden stetigen Druckübergang und insoweit eine ausgleichende Druckverteilung zwischen den Druckschlauchelementen 2.N und dem Preßlagerkörper 3. Dieser insbesondere aus Kunststoff bestehende Körper wird dadurch vor nachteiligen Einflüssen unterschiedlicher Druckbeanspruchung geschützt. Auch ist bei Anordnung der Zwischenplatte 310 vorteilhaft erreicht, daß der Lagerkörper 3 im Profilquerschnitt eine geringere Dimension aufweisen kann.

Die Druckschlauchelemente 2.N sind vorzugsweise gewebeverstärkt, und zwar in dem Maße, daß das Wandmaterial so dehnungsfest ist, daß auch bei besonders hoher Druckbeaufschlagung der Schlauchelemente 2.N zuverlässig verhindert ist, daß das Schlauchmaterial in die schlauchfreien Räume 150 expandiert, diese Räume 150 mit den konvex gekrümmten Krümmungsabschnitten 22 also bei jeder Druckbeaufschlagung ausgeprägt vorhanden sind.

## Patentansprüche

1. Vorrichtung zum Bearbeiten von bahnförmigem Material (90), umfassend eine in Vorrichtungslänge sich erstrekkende Arbeitswalze (5), eine eine Gegenanlagefläche bildende Gegenanlage (6), gegen die das Bahnmaterial (90) mittels der Arbeitswalze (5) über die der Bahnbreite entsprechende Arbeitsbreite preßbar ist, einen an seiner Vorderseite die Arbeitswalze (5) umfangsseitig lagernden und sie mit Anpreßkraft beaufschlagenden Preßlagerkörper (3), einen in Vorrichtungslänge sich erstreckenden Stützträger (1), wobei der Preßlagerkörper (3) und eine Stützwand (12) des Stützträgers (1) in Anpreßrichtung relativ zueinander bewegbar angeordnet sind, und eine Anpreßkraft erzeugende Anpreßeinrichtung (2), die einen zwischen Preßlagerkörper (3) und der Stützwand (12) bei der Relativbewegung sich ändernden, in Vorrichtungslänge sich erstreckenden Raum (15) und einen darin angeordneten Druckschlauch umfaßt, wodurch zwischen einer an der Preßlagerkörperrückseite gebildeten Gegenanlagefläche (31) für den Schlauch und der Stützwand (12) ein über die Preßlagerkörperrückseite Anpreßdruck ausübender, im Profilquerschnitt oval- oder flachförmiger Druckraum (20) vorgesehen ist, dessen Druckvolumen durch die Druckschlauchfüllung mit Druckmedium bestimmt ist, **dadurch gekennzeichnet, daß** der Druckschlauch als Druckschlauchelement (2.N) vorgesehen ist, das sich, im Vorrichtungslängsquerschnitt betrachtet, L-, U- oder ovalförmig mit wenigstens einem von der Schlauchgegenanlagefläche (31) zur Vorrichtungsrückseite hin nach hinten weg gerichteten Krümmungsabschnitt (22) und mit einem zur flächigen Anlage an die Schlauchgegenanlagefläche (31) kommenden Anlageabschnitt (21) erstreckt, wobei innerhalb des Raumes (15) mit jedem Krümmungsabschnitt (22) zwischen der Schlauchgegenanlagefläche (31) und der Stützwand (12) ein schlauchfreier Raum (150) bei jedem Schlauchdruckfüllzustand gebildet ist.

2. Vorrichtung nach Anspruch 1, **dadurch gekennzeichnet, daß** eine aus Preßlagerkörper (3) und Arbeitswalze (5) in Anpreßverbindung gebildete Arbeitseinheit zwischen Gegenanlage (6) und Druckschlauchelement (2.N) derart angeordnet ist, daß die Arbeitseinheit (3, 4, 5), im Vorrichtungsprofilquerschnitt betrachtet, sowohl in Anpreßrichtung als auch quer dazu ohne Zwangsführung bewegbar ist.

3. Vorrichtung nach Anspruch 1 oder 2, **dadurch gekennzeichnet, daß** das Wandmaterial des Druckschlauchelements (2.N) so dehnungsfest ist, daß zur Bildung des schlauchfreien Raums (150) der Schlauchkrümmungsabschnitt (22) bei jeder Druckbeaufschlagung im wesentlichen expansionsfrei ist.

4. Vorrichtung nach einem der Ansprüche 1 bis 3, **dadurch gekennzeichnet, daß** der Stützträger (2) wenigstens einen zweiten hinteren, an der Vorrichtungsrückseite gelegenen Raum (16) umfaßt, wobei sich der Schlauchkrümmungsabschnitt (22) mit Abstützung an wenigstens einer Rauminnenwand in den zweiten Raum (16) hinein erstreckt.

5. Vorrichtung nach Anspruch 4, **dadurch gekennzeichnet, daß** der zweite hintere Raum (16) über wenigstens einen Durchgang (121) in der Stützwand (12) mit dem den Schlauchanlageabschnitt (21) aufnehmenden ersten Raum (15) verbunden ist, wobei der Schlauchkrümmungsabschnitt (22) den Durchgang (121) durchgreift.

6. Vorrichtung nach Anspruch 5, **dadurch gekennzeichnet, daß** die Stützwand (12) zwischen zwei Durchgängen (121) einen Anlagekern für ein diesen einfassendes Schlauchelement (2.N) bildet.

7. Vorrichtung nach einem der Ansprüche 4 bis 6, **dadurch gekennzeichnet, daß** das Schlauchelement (2.N) ein offener ovalförmiger Ring mit freien Endabschnitten (23) ist, die in dem zweiten Raum (16) aufgenommen sind, wobei vorzugsweise ein Schlauchendabschnitt (23) mit einer Druckmediumanschlußleitung (25) verbunden ist, die aus dem Stützträger (1) herausgeführt ist.

8. Vorrichtung nach einem der Ansprüche 1 bis 7, **dadurch gekennzeichnet, daß** mehrere über die Länge des Stützträgers (1) verteilt angeordnete Druckschlauchelemente (2.1 bis 2.5) vorgesehen sind, wobei die zugehörigen Schlauchanlageabschnitte (21) in Reihenanordnung an der dem Preßlagerkörper (3) zugehörigen Schlauchgegenanlagefläche (31) anliegen und zwischen den aneinandergereihten Schlauchanlageabschnitten (21) diese beabstandende, durch die Schlauchkrümmungsabschnitte (22) gebildete schlauchfreie Zwischenräume (150) vorgesehen sind, während vorzugsweise die nach hinten gerichteten Teile (220) benachbarter Krümmungsabschnitte (22) in Anpreßberührung sind.

9. Vorrichtung nach einem der Ansprüche 1 bis 8, **dadurch gekennzeichnet, daß** die Arbeitswalze (5) mittels einer muldenartigen, an der Vorderseite des Preßlagerkörpers (3) vorgesehenen Aufnahme (41, 42) gelagert ist, deren Anlageflächen oder -linien für die Arbeitswalze (5) durch wenigstens einen in den Preßlagerkörper (3) integrierten, die Gleitanlage begünstigenden Anlagekörper (4, 410, 411) gebildet sind, wobei der Anlagekörper (410, 411) insbesondere in unverlierbarer Verbindung lösbar in den Preßlagerkörper (3) eingesetzt ist.

10. Vorrichtung nach einem der Ansprüche 1 bis 9, **dadurch gekennzeichnet, daß** die Arbeitswalze (5) mittels zweier an dem Preßlagerkörper (3) angeordneter, an seiner Vorderseite freiliegender zylindrischer Preßstabkörper (4) gelagert ist, die vorzugsweise gleichen Kreisquerschnitt aufweisen und in formangepaßten Ausnehmungen des Preßlagerkörpers (3) gehalten sind.

11. Vorrichtung nach einem der Ansprüche 1 bis 9, **dadurch gekennzeichnet, daß** die Arbeitswalze (5) mittels einer im Profilquerschnitt V-förmigen, an der Vorderseite des Preßlagerkörpers (3) vorgesehenen Aufnahme (41) gelagert ist.

12. Vorrichtung nach einem der Ansprüche 1 bis 11, **dadurch gekennzeichnet, daß** zwischen Lagerelementen (4) an der Vorderseite des Preßlagerkörpers (3), die die Arbeitswalze (5) lagern, und der Arbeitswalze (5) eine Gleitfolie (43) vorgesehen ist, mittels der die Arbeitswalze (5) im Betriebszustand gegen die Lagerelemente (4) anliegt.

13. Vorrichtung nach einem der Ansprüche 1 bis 12, **dadurch gekennzeichnet, daß** die Querbewegbarkeit des Preßlagerkörpers (3) durch wenigstens ein diesem zugeordnetes, mit dem Stützträger (1) verbundenes Positionierelement (11) begrenzt ist.

14. Vorrichtung nach Anspruch 13, **dadurch gekennzeichnet, daß** der Stützträger (1) im Profilquerschnitt L- oder U-förmig und zur Arbeitswalze (5) offen ist, wobei wenigstens ein Schenkel des Stützträgerprofils ein Positionierelement (11) für den Preßlagerkörper (3) bildet und vorzugsweise jeder Schenkel des Stützträgers (1) den Preßlagerkörper (3) vollständig übergreift.

15. Vorrichtung nach einem der Ansprüche 1 bis 14, **dadurch gekennzeichnet, daß** der Stützträger (1) in seiner Position in Bezug auf die Gegenanlage (6) mittels einer Halteeinrichtung (7) verlagerbar und in der Ortsposition festsetzbar ist.

16. Vorrichtung nach Anspruch 15, **dadurch gekennzeichnet, daß** der Stützträger (1) um eine außerhalb des Stützträgerprofilquerschnitts liegende längsachsenparallele Achse schwenkbar angeordnet ist, vorzugsweise um die Achse einer die Gegenanlage bildenden Gegenwalze (6).

17. Vorrichtung nach Anspruch 15 oder 16, **dadurch gekennzeichnet, daß** zwischen Halteeinrichtung (7) und Stützträger (1) eine Bewegungseinrichtung (71) angeordnet ist, mittels der der Abstand des Stützträgers (1) zur Gegenanlage (6) einstellbar und feststellbar ist.

18. Vorrichtung nach einem der Ansprüche 1 bis 17, **dadurch gekennzeichnet, daß** zwischen Schlauchanlageabschnitten (21) und der Rückseite des Lagerkörpers (3) eine über dessen Länge sich durchgehend erstreckende biegeanpaßbare Zwischenplatte (310) angeordnet ist, die einen ausgleichenden stetigen Druckübergang zwischen mit unterschiedlichen Drücken beanspruchten Druckzonen bewirkt.

19. Vorrichtung nach einem der Ansprüche 1 bis 18, **dadurch gekennzeichnet, daß** die Gegenanlage eine Gegenwalze (6) ist und die Arbeitswalze (5) im Bereich des seitlichen Scheitels der Gegenwalze (6) an dieser zur Anlage bringbar ist.

20. Vorrichtung nach einem der Ansprüche 1 bis 19, **dadurch gekennzeichnet, daß** der Arbeitswalze (5) eine sich parallel mit dem Tragbalken (1) erstreckende Trennwand (35) zugeordnet ist, die, in Drehrichtung der Arbeitswalze (5) betrachtet, hinter der Gegenanlage (6) sowie zwischen dieser und dem Preßlagerkörper (3) angeordnet ist, wobei zwischen einem Längsrand der Trennwand (35) und der Oberfläche der Arbeitswalze (5) ein hydrodynamischer Dichtspalt ausgebildet ist, der an der Oberfläche der sich drehenden Arbeitswalze (5) anfallende Substanz nur in Drehrichtung der Arbeitswalze (5) durchläßt.

## Claims

1. An apparatus for processing web-shaped material (90) comprising a working roller (5) extending in the longitudinal direction of the apparatus, a counter support (6) forming a counter support surface against which the web material (90) is pressable over the whole working breadth, which corresponds to the web width, by means of the working roller (5), a pressure bearing structure (3) with a front side for surface mounting the working roller (5) on this front side and applying a pressing force to said working roller, a supporting carrier (1) extending in the longitudinal direction of the apparatus, the pressure bearing structure (3) and a supporting wall (12) of the supporting carrier (1) being arranged to be movable relative to one another in the pressing direction, and a pressing device (2) for generating a pressing force, the pressing device (2) comprising a cavity (15) between said pressure bearing structure (3) and said supporting wall (12), and a pressure hose arranged in said cavity (15), said cavity (15) extending in the longitudinal direction of the apparatus and changing with said relative movement, a pressing chamber (20) with oval or flat cross section being provided between a counter support surface (31) for the hose formed on said pressure bearing structure (3) and the supporting wall (12) for applying a pressing force over the rear side of the pressure bearing structure, the pressing volume of said pressing chamber being defined by the amount of pressing medium contained in the pressure hose, **characterised in that** the pressure hose is provided as a pressure hose element (2.N) which comprises an L-, U- or oval-shaped form when the apparatus is viewed in longitudinal section, at least one bent portion (22) directed away from the counter support surface (31) for the hose towards the rear side of the apparatus and a supporting portion (21) adapted to lie in planar fashion against said counter support surface (31) for the hose, a hose free space (150) being formed within said cavity (15) at each filling state of the hose by each bent portion (22) between said counter support surface (31) for the hose and the supporting wall (12).

2. An apparatus as claimed in claim 1, **characterised in that** a working unit formed by said pressure bearing structure (3) and the working roller (5) in pressing relationship is arranged between the counter support (6) and the pressure hose element (2.N) such that the working unit (3, 4, 5) is movable without restrictive guidance in both the pressing direction and transverse thereto.

3. An apparatus as claimed in claim 1 or 2, **characterised in that** the wall material of the pressure hose element (2.N) is resistant to stretching to the extent that the bent portion (22) of said hose is substantially non-expandable with each application of pressure to form said hose-free space (150).

4. An apparatus as claimed in any one of claims 1 to 3, **characterised in that** the supporting carrier (2) comprises at least a second rear cavity (16) arranged at the rear side of the apparatus, the bent portion (22) of the hose extending into the second cavity (16) while being supported on at least one inner wall of the cavity.

5. An apparatus as claimed in claim 4, **characterised in that** the second rear cavity (16) is connected to said first cavity (15), which accommodates said supporting portion (21) of the hose, by means of at least one opening (121), the bent portion (22) of the hose penetrating into said opening (121).

6. An apparatus as claimed in claim 5, **characterised in that** the supporting wall (12) forms a supporting core for the surrounding hose element (2.N) between two openings (121).

7. An apparatus as claimed in any one of claims 4 to 6, **characterised in that** the hose element (2.N) is an open oval-shaped ring with free end portions (23) which are received in the second cavity (16), one end portion (23) of the hose being connected to a connecting tube (25) for a pressure medium which extends out of the supporting carrier (1).

8. An apparatus as claimed in any one of claims 1 to 7, **characterised in that** several pressure hose elements (2.1 to 2.5) are provided distributed in a row over the length of the supporting carrier (1), each hose supporting portion contacting a respective counter support surface for the hose (31) associated with the pressure bearing structure (3) and hose free spaces (150) being formed by the bent hose portions (22) between adjacent hose support portions (21) to separate the same, the rearwardly directed portions (220) of adjacent bent portions (22) being preferably in mutual pressing contact.

9. An apparatus as claimed in any one of claims 1 to 8, **characterised in that** the working roller (5) is mounted by means of a trough-like recess (41, 42) provided on the front side of the pressure bearing structure (3), the recess having at least one supporting surface or lines for the working roller (5) which is formed by at least one contact structure (4, 410, 411) integrated in the pressure bearing structure (3) for facilitating sliding contact, the contact structure (410, 411) being detachably mounted on the pressure bearing structure (3) in particular by means of a captive connection.

10. An apparatus as claimed in any one of claims 1 to 9, **characterised in that** the working roller (5) is mounted by means of two cylindrical pressing rod structures (4) which are exposed on the front side of the pressure bearing structure (3), the pressing rod structures (4) being preferably of the same circular cross section and held in recesses adapted to their form in the pressure bearing structure (3).

11. An apparatus as claimed in any one of claims 1 to 9, **characterised in that** the working roller (5) is mounted by means of a receptacle (41) with V-shaped cross section provided on the front side of the pressure bearing structure (3).

12. An apparatus as claimed in any one of claims 1 to 11, **characterised in that** a sliding film (43) is provided between mounting elements (4) which support the working roller (5) and are arranged on the front side of the pressure bearing structure (3) and the working roller (5), the working roller (5) lying against the mounting elements (4) through the film (43) in operation.

13. An apparatus as claimed in any one of claims 1 to 12, **characterised in that** the transverse movement of the pressure bearing structure (3) is limited by at least one positioning element (11) which is associated with the pressure bearing structure (3) and connected to the supporting carrier (1).

14. An apparatus as claimed in claim 13, **characterised in that** the supporting carrier (1) has an L- or U-shaped cross section and is open towards the working roller (5), at least one leg of the supporting carrier forming a positioning element (11) for the pressure bearing structure (3) and each leg of the supporting carrier (1) preferably extending beyond the pressure bearing structure (3).

15. An apparatus as claimed in any one of claims 1 to 14, **characterised in that** the supporting carrier (1) is adjustable to alter its position relative to the counter support (6) and fixable in any position by means of a holding device (7).

16. An apparatus as claimed in claim 15, **characterised in that** the supporting carrier (1) is arranged to pivot about an axis extending parallel to the longitudinal axis and outside the profile section of the supporting carrier, the axis preferably being the axis of a mating roller (6) constituting the counter support.

17. An apparatus as claimed in claim 15 or 16, **characterised in that** a moving device (71) for adjusting and fixing the spacing between the supporting carrier (1) and the counter support (6) is arranged between the holding device (7) and the supporting carrier (1) .

18. An apparatus as claimed in any one of claims 1 to 17, **characterised in that** a flexible intermediate plate (310) is arranged between the hose support portions (21) and the rear side of the bearing structure (3) to extend continuously along the length of the bearing structure (3) for effecting a uniform and continuous transfer of pressure between pressure zones subjected to different pressures.

19. An apparatus as claimed in any one of claims 1 to 18, **characterised in that** the counter support is a mating roller (6) and the working roller (5) is movable into contact with the mating roller (6) in the region of the lateral crown of said mating roller.

20. An apparatus as claimed in any one of claims 1 to 19, **characterised in that** a dividing wall (35) extending parallel with the supporting carrier (1) is associated with the working roller (5) and arranged, when viewed in the direction of rotation of the working roller (5), behind the counter support (6) and between the latter and the pressure bearing structure (3), a hydrodynamic sealing gap being formed between a longitudinal edge of the dividing wall (35) and the surface of the working roller (5) and being adapted to allow passage only to those substances occuring on the rotary working roller (5) which move in the direction of rotation of the working roller (5).

## Revendications

1. Appareillage pour traiter un matériau en bande (90), comportant un cylindre de travail (5), s'étendant sur la longueur de l'appareillage, un contre-appui (6), formant une surface de contre-appui, contre laquelle le matériau en bande (90) peut, à l'aide du cylindre de travail (5), être pressé sur la largeur de travail correspondant à la largeur de la bande, un corps de palier de pressage (3), qui sur sa face avant soutient d'une manière périphérique le cylindre de travail (5) et lui applique une force de serrage, une poutre d'appui (1) s'étendant sur la longueur de l'appareillage ; où le corps de palier de pressage (3) et une paroi d'appui (12) de la poutre d'appui (1) sont, dans la direction du serrage, disposés de façon à pouvoir se déplacer l'un par rapport à l'autre ; et un dispositif de serrage (2), produisant une force de serrage, qui comporte un espace (15), s'étendant sur la longueur de l'appareillage entre le corps de palier de pressage (3) et la paroi d'appui (12) et qui varie lors du déplacement relatif de ces derniers, et un flexible de pression, qui y est disposé, ce en conséquence de quoi on prévoit, entre une surface de contre-appui (31) formée sur la face arrière du corps de palier de pressage, destinée au flexible, et la paroi d'appui (12), un espace de pression (20), exerçant une pression de serrage sur la face arrière du corps de palier de pressage et ayant en section transversale une forme ovale ou plate, espace dont le volume sous pression est défini par le remplissage, par un fluide sous pression, du flexible de pression, **caractérisé en ce que** le flexible de pression est prévu sous forme d'un élément de flexible de pression (2.N) qui, quand on regarde dans la direction de la section transversale longitudinale de l'appareillage, s'étend en présentant la forme d'un L, d'un U ou d'un ovale, avec au moins un segment incurvé (22), dirigé vers l'arrière, de la surface de contre-appui (31) du flexible vers la face arrière de l'appareillage, et avec un segment d'appui (21), entrant en appui en pleine portée contre la surface de contre-appui (31) du flexible, où, à l'intérieur de l'espace (15), il y a formation d'un espace (150), exempt de flexible, pour chaque niveau de remplissage de pression du flexible, avec chaque segment incurvé (22) entre la surface de contre-appui (31) du flexible et la paroi d'appui (12).

2. Appareillage selon la revendication 1, **caractérisé en ce qu'**une unité de travail, formée d'un corps de palier de pressage (3) et d'un cylindre de travail (5) en liaison de serrage, est disposée entre le contre-appui (6) et l'élément de flexible de pression (2.N) de sorte que l'unité de travail (3, 4, 5), quand on la regarde dans la direction de la section transversale de l'appareillage, soit mobile tant dans la direction du serrage que perpendiculairement à cette dernière, sans guidage forcé.

3. Appareillage selon la revendication 1 ou 2, **caractérisé en ce que** le matériau de paroi de l'élément de flexible de pression (2.N) présente une résistance suffisante à la dilatation pour que, pour permettre la formation de l'espace (150) exempt de flexible, le segment incurvé (22) du flexible ne présente pour ainsi dire aucune dilatation quelle que soit la pression appliquée.

4. Appareillage selon l'une des revendications 1 à 3, **caractérisé en ce que** la poutre d'appui (2) comporte au moins un deuxième espace arrière (16), se trouvant contre la face arrière de l'appareillage, le segment incurvé (22) du flexible pénétrant dans le deuxième espace (16), en s'appuyant contre au moins une paroi intérieure de cet espace.

5. Appareillage selon la revendication 4, **caractérisé en ce que** le deuxième espace arrière (16) communique, par au moins un passage (121) aménagé dans la paroi d'appui (12), avec le premier espace (15), qui reçoit le segment d'appui (21) du flexible, le segment incurvé (22) du flexible traversant le passage (121).

6. Appareillage selon la revendication 5, **caractérisé en ce que** la paroi d'appui (12)forme entre deux passages (121) un noyau d'appui, pour un élément de flexible (2.N) qui l'entoure.

7. Appareillage selon l'une des revendications 4 à 6, **caractérisé en ce que** l'élément de flexible (2.N) est une bague ouverte de forme ovale, avec des segments terminaux libres (23), qui sont reçus dans le deuxième espace (16), un segment terminal (23) de flexible étant de préférence relié à une conduite de raccordement (25) de fluide sous pression, qui sort de la poutre d'appui (1).

8. Appareillage selon l'une des revendications 1 à 7, **caractérisé en ce qu'**on prévoit plusieurs éléments de flexible de pression (2.1 à 2.5), disposés d'une manière répartie sur la longueur de la poutre d'appui (1), les segments correspondants (21), servant à l'appui du flexible, s'appuyant, dans l'ordre, contre la surface de contre-appui (31) du flexible, qui appartient au corps de palier de pressage (3), et que l'on prévoit entre les segments d'appui de flexible (21) disposés l'un contre l'autre des espaces intermédiaires (150), écartés de ces segments, exempts de flexible et formés par les segments incurvés de flexible (22), tandis que de préférence les éléments (220), dirigés vers l'arrière, de segments incurvés voisins (22), sont en contact de serrage.

9. Appareillage selon l'une des revendications 1 à 8, **caractérisé en ce que** le cylindre de travail (5) est supporté à l'aide d'un logement (41, 42), en forme de creux, disposé contre la face avant du corps de palier de pressage (3), logement dont les surfaces ou lignes d'appui sont, pour le cylindre de travail (5), formées par au moins un corps d'appui (4, 410, 411), intégré dans le corps de palier de pressage (3) et favorisant un appui en glissement, le corps d'appui (410, 411) étant inséré dans le corps de palier de pressage (3) d'une manière amovible en particulier selon une liaison imperdable.

10. Appareillage selon l'une des revendications 1 à 9, **caractérisé en ce que** le cylindre de travail (5) est supporté par deux corps de barre de pressage (4), cylindriques, en position libre sur sa face avant et disposés contre le corps de palier de pressage (3), et qui de préférence ont une section transversale circulaire identique et sont maintenus dans des évidements, de forme adaptée, du corps de palier de pressage (3).

11. Appareillage selon l'une des revendications 1 à 9, **caractérisé en ce que** le cylindre de travail est supporté à l'aide d'un logement (41), ayant en profil transversal la forme d'un V, et prévu sur la face avant du corps de palier de pressage (3).

12. Appareillage selon l'une des revendications 1 à 11, **caractérisé en ce que**, entre les éléments de support (4) contre la face avant du corps de palier de pressage (3), qui supportent le cylindre de travail (5), et le cylindre de travail (5), on prévoit une feuille de glissement (43), à l'aide de laquelle le cylindre de travail (5), en mode exploitation, s'appuie contre les éléments de palier (4).

13. Appareillage selon l'une des revendications 1 à 12, **caractérisé en ce que** la possibilité de déplacement transversal du corps de palier de pressage (3) est limitée par au moins un élément de positionnement (11), affecté à ce dernier et relié à la poutre d'appui (1).

14. Appareillage selon la revendication 13, **caractérisé en ce que** la poutre d'appui (1) a en section transversale la forme d'un L ou d'un U, et est ouverte vers le cylindre de travail (5), au moins une branche du profil de la poutre d'appui formant un élément de positionnement (11) pour le corps de palier de pressage (3), et de préférence chaque branche de la poutre d'appui (1) recouvrant complètement le corps de palier de pressage (3).

15. Appareillage selon l'une des revendications 1 à 14, **caractérisé en ce que** la poutre d'appui (1) peut avoir sa position déplacée par rapport au contre-appui (6), à l'aide d'un dispositif de retenue (7), et peut être bloqué en place.

16. Appareillage selon la revendication 15, **caractérisé en ce que** la poutre d'appui (1) est disposée en pivotement autour d'un axe parallèle à l'axe longitudinal, situé à l'extérieur du profil en section transversale de la poutre d'appui, de préférence autour de l'axe d'un contre-cylindre (6) formant le contre-appui.

17. Appareillage selon la revendication 15 ou 16, **caractérisé en ce qu'**entre le dispositif de retenue (7) et la poutre d'appui (1) est disposé un dispositif de déplacement (71), à l'aide duquel il est possible d'ajuster et de fixer la distance entre la poutre d'appui (1) et le contre-appui (6).

18. Appareillage selon l'une des revendications 1 à 17, **caractérisé en ce qu'**entre les segments d'appui (21) du flexible et la face arrière du corps de palier (3) est disposée une plaque intermédiaire (310), adaptable en flexion, s'étendant d'une manière continue sur toute sa longueur, et qui assure une transition de pression, permanente et à effet de compensation, entre les zones de pression soumises à des pressions différentes.

19. Appareillage selon l'une des revendications 1 à 18, **caractérisé en ce que** le contre-appui est un contre-cylindre (6) et le cylindre de travail (5) peut, dans la zone du sommet latéral du contre-cylindre (6), être mis en appui contre ce dernier.

20. Appareillage selon l'une des revendications 1 à 19, **caractérisé en ce qu'**au cylindre de travail (5) est affectée une paroi de séparation (35), s'étendant parallèlement à la poutre d'appui (1), paroi qui, quand on regarde dans le sens de rotation du cylindre de travail (5), est disposée en arrière du contre-appui (6) et entre ce dernier et le corps de palier de pressage (3), auquel cas, entre un bord longitudinal de la paroi de séparation (35) et la surface du cylindre de travail (5), il se forme une fente d'étanchéité hydrodynamique, qui ne laisse passer que dans le sens de rotation du cylindre de travail la matière arrivant contre la surface du cylindre de travail en rotation (5).
